# EUROPÄISCHE PATENTSCHRIFT

(11) **EP 3 148 890 B1**
(45) Veröffentlichungstag und Bekanntmachung des Hinweises auf die Patenterteilung: **21.08.2019**
(21) Anmeldenummer: 15712959.4
(22) Anmeldetag: 31.03.2015
(51) Int. Cl.: B65D 19/38

(54) **TRANSPORTHILFSVORRICHTUNG FÜR PALETTEN**
AUXILIARY TRANSPORT DEVICE FOR PALLETS
DISPOSITIF AUXILIAIRE DE TRANSPORT POUR PALETTES

(30) Priorität: 28.05.2014 DE 102014007905; 02.10.2014 DE 102014014667
(43) Veröffentlichungstag der Anmeldung: 05.04.2017
(73) Patentinhaber: Synergie-Invest GmbH & Co. KG, 58809 Neuenrade (DE)
(72) Erfinder: VAN DOORN, Glenn, NL-5513 AR Wintelre (NL); MAIWORM, Frank, 58809 Neuenrade (DE)
(74) Vertreter: Rätsch, Caroline
(86) Internationale Anmeldenummer: PCT/EP2015/057099
(87) Internationale Veröffentlichungsnummer: WO 2015/180870

(56) Entgegenhaltungen:
- EP-A1- 2 357 142
- EP-A1- 2 733 085
- WO-A1-2015/055206
- DE-A1-102010 000 535
- DE-A1-102011 008 019
- DE-B3-102005 051 347
- DE-U1- 7 732 613
- GB-A- 1 137 244
- US-A- 2 926 792

## Beschreibung

Die vorliegende Erfindung betrifft eine Transporthilfsvorrichtung. Die vorliegende Erfindung betrifft insbesondere eine Transporthilfsvorrichtung, die dazu geeignet ist, den Transport von Gegenständen, die auf Paletten transportiert werden, und die deshalb nachfolgend als Palettengüter bezeichnet werden, zu verbessern.

Es ist bekannt und allgemein üblich, Gegenstände die nicht als Massengüter oder Stückgüter oder dergleichen transportiert werden können, z.B. auf LKWs, in Containern, in Laderäumen von Schiffen und Flugzeugen, auf Paletten zu transportieren. Dabei sollte der Laderaum in Hinblick auf die Transportkosten möglichst gut ausgenutzt werden. In der Praxis kann aber der verfügbare Laderaum, beim Transport von Palettengüter, nicht immer bestmöglich und damit wirtschaftlich genutzt werden.

Wenn eine solche Palette z. B. auf dem Boden eines Lastwagenaufbaus (üblicherweise auch als Koffer bezeichnet) aufgesetzt wird, kann der über der Palette befindliche Raum nicht weiter für den Transport genutzt werden. Dies ist möglich, wenn die auf der Palette befindlichen Gegenstände ausnahmsweise derart stabil und so geformt sind, dass man eine zweite Palette unmittelbar auf diesen Gegenständen abstellen kann. Bei empfindlichen Gegenständen aber kann die Ladekapazität des Lastwagenaufbaus nur unzureichend genutzt werden.

Aus der DE 77 32 613 U1 ist ein Flachpaletten-Stapelbügel mit Stützrohren bekannt, an deren unteren Enden klammerartige Beschläge angeordnet sind, welche auf zwei gegenüberliegenden Stirnseiten der Flachpalette bündig aufschiebbar sind. An den zu diesen Stirnseiten rechtwinklig verlaufenden Seiten des Stapelbügels ist je eine Spreizvorrichtung angeordnet, mittels derer die Stützrohre im unteren Endbereich auseinander und zusammendrückbar sind. Der Stapelbügel weist darüber hinaus Jochbügel mit aufgeschweißten Fangtellern auf, die eine Abrutschsicherung für eine weitere auf den Stapelbügel aufsetzbare Flachpalette bilden.

Aus der DE 10 2010 000 535 A1 ist eine Vorrichtung zur Ladungssicherung von Transportgütern auf Paletten bekannt, die mindestens ein formstabiles Stützelement aufweist, das an einem Befestigungsende formschlüssig im Bereich einer Seitenkante der Palette an dieser festlegbar ist. Das Befestigungsende weist hierzu mindestens eine waagerecht abstehende, mit einem Endbereich in eine Öffnung in den Transportboden der Palette eingreifende Befestigungszunge auf. Bevorzugt sind mehrere Stützelemente jeweils paarweise einander zugeordnet an einander gegenüberliegenden Seitenkanten der Palette angeordnet. In dieser Anordnung ist die Vorrichtung stapelbar, so dass eine weitere Palette in einem Abstand zur ersten Palette zu liegen kommt.

Aus der DE 10 2011 008 019 A1 geht ferner eine Transporthilfsvorrichtung für Paletten hervor, die eine Stützeinrichtung mit einem Stützholm umfasst, der über eine Verbindungseinrichtung mit einer ersten, unteren Palette und über eine Halteeinrichtung mit einer zweiten Palette verbindbar ist, so dass die zweite Palette im vertikalen Abstand zur ersten Palette gehalten ist.

Es ist eine Aufgabe der Erfindung, eine Vorrichtung zum wirtschaftlicheren Transport von Palettengütern zur Verfügung zu stellen.

Diese Aufgabe wird erfindungsgemäß durch die Lehre des unabhängigen Anspruchs gelöst. Zu bevorzugende Weiterbildungen der Erfindung sind Gegenstand der Unteransprüche.

Gemäß einem ersten Aspekt der Erfindung ist die Transporthilfsvorrichtung für wenigstens zwei Paletten vorgesehen. Die Paletten weisen einen in Gebrauchsposition beim Transport im Wesentlichen horizontal ausgerichteten Ladeboden auf. Die Transporthilfsvorrichtung weist eine erste Stützeinrichtung und eine zweite Stützeinrichtung zum Abstützen wenigstens einer der Paletten auf. Beide Stützeinrichtungen weisen wenigstens ein Verbindungselement zur mechanischen, insbesondere zur formschlüssigen und/oder kraftschlüssigen, Verbindung der jeweiligen Stützeinrichtung mit wenigstens der ersten, insbesondere der unteren, Palette auf. Beide Stützeinrichtungen weisen jeweils wenigstens zwei Stützholme auf, welche sich in Gebrauchsposition beim Transport im Wesentlichen in vertikaler Richtung erstrecken. Jeder der Stützholme weist ein erstes Ende auf, welches beim Transport dessen oberes Ende bildet. Wenigstens zwei Halteelemente sind jeweils mit einem ersten Ende eines der wenigstens zwei Stützholme, insbesondere stoffschlüssig, verbunden. Jedes der Halteelemente ist dafür vorgesehen, in Gebrauchsposition beim Transport der beiden Paletten die zweite dieser Paletten im vertikalen Abstand zu der ersten Palette zu halten bzw. abzustützen.

Mittels der erfindungsgemäßen Transporthilfsvorrichtung kann, insbesondere in Gebrauchsposition beim Transport,
- eine Gewichtskraft aus der zweiten Palette von den Stützeinrichtungen im Wesentlichen vollständig aufgenommen werden, insbesondere von deren Halteelementen und Stützholmen, und/oder
- die zweite dieser Paletten im vertikalen Abstand zu der ersten Palette gehalten bzw. abgestützt werden, und/oder
- die zweite Palette oberhalb der ersten Palette gehalten bzw. abgestützt werden, ohne dass die zweite Palette auf dem Palettengut der ersten Palette aufliegt, und/oder
- insbesondere wenn die Oberfläche des Palettenguts der ersten Palette uneben oder druckempfindlich ist, der Raum über dem ersten Palettengut für die zweite Palette genutzt werden, und/oder
- der Raum zwischen dem Palettengut der ersten Palette und einer oberen Begrenzung des Laderaums für die zweite Palette genutzt werden.

Die Erfindung löst das Problem der mangelhaften Raumausnutzung durch diejenigen Paletten, die nur mit einer vergleichsweise geringen Höhe beladen sind, indem verfügbarer Laderaum besser genutzt werden kann. Damit wird die zugrundeliegende Aufgabe gelöst.

Weiter vorteilhaft kann mit der erfindungsgemäßen Transporthilfsvorrichtung einer Beschädigung des Palettenguts der ersten Palette durch die zweite Palette begegnet werden.

Unter einer Palette ist im Sinne der Erfindung eine Einrichtung zu verstehen, welche insbesondere Gegenstände, welche in der vorliegenden Anmeldung als Palettengut bezeichnet werden, trägt. Dazu weist die Palette zumindest einen, vorzugsweise im Wesentlichen rechteckig ausgebildeten, Ladeboden auf, auf welchem das Palettengut zum Transport abgelegt wird. Die Palette weist zumindest eine erste Ausnehmung für ein sog. Hubmittel auf (Hubmittelausnehmung), insbesondere für eine Gabel eines Gabelstaplers, einen Hubwagen, Anschlagmittel eines Krans, einer Förderkatze oder lasttragende Einrichtungen eines Hochregallagers. Die Palette weist zwei gegenüberliegende Mantelflächen auf, welche in Gebrauchsposition beim Transport im Wesentlichen vertikal angeordnet sind, durch welche wenigstens eine der vorgenannten Hubmittelausnehmung zugänglich ist. Vorzugsweise weist die Palette zumindest zwei Hubmittelausnehmungen auf, welche zueinander mit einem vorbestimmten Winkel angeordnet sind, besonders bevorzugt im Winkel von 90° oder 0°. An vorbestimmten Positionen des Ladebodens sind vorzugsweise Distanzstücke angeordnet, welche insbesondere dazu dienen, den Ladeboden der Palette vom Boden einer Lagerhalle, eines Regals oder eines Frachtraums eines Transportmittels zu beabstanden. Vorzugsweise ist jeweils ein Distanzstück an drei, vier oder mehr Positionen unterhalb des Ladebodens angeordnet, womit vorteilhaft einem unbeabsichtigten Kippen des Ladebodens begegnet wird. Besonders bevorzugt ist unterhalb jeder Ecke des insbesondere rechteckig ausgebildeten Ladebodens jeweils ein insbesondere prismatisches Distanzstück befestigt. Vorzugsweise begrenzen zwei Distanzstücke eine Ausnehmung. Vorzugsweise erstreckt sich ein Bodenbrett parallel zum Ladeboden unterhalb eines Distanzstücks, besonders bevorzugt unter mehreren Distanzstücken hindurch. Vorzugsweise ist der Ladeboden mehrteilig mit mehreren Ladebodenbrettern ausgebildet, wobei zwei dieser Ladebodenbretter eine Lücke, nachfolgend ebenfalls Ausnehmung gekannt, bilden können. Nachfolgend werden Ladenboden, Ladebodenbretter, Distanzstücke und Bodenbretter der Palette auch als Palettenkörper bezeichnet.

Unter einer Stützeinrichtung im Sinne der Erfindung ist eine Einrichtung zu verstehen, welche zumindest ein Verbindungselement und ein Halteelement mit einem vorbestimmten Abstand zueinander hält. Die Stützeinrichtung weist zwei Stützholme auf, jeweils mit erstem und zweitem Ende, welcher insbesondere zur Aufnahme einer Kraft dient, insbesondere einer Gewichtskraft, welche in Gebrauchsposition beim Transport im Wesentlichen entlang ihrer Längsachse wirkt. Vorzugsweise kann die Stützeinrichtung sich in Gebrauchsposition beim Transport auf dem Laderaumboden abstützen, sodass eine Gewichtskraft aus der zweiten Palette durch den Laderaumboden abgestützt werden kann. Vorzugsweise kann der Stützholm eine Querkraft, und/oder ein Biege- und/oder ein Drehmoment, insbesondere aus einer Gewichtskraft aus der zweiten Palette resultierend, aufnehmen. Vorzugsweise gehen die beiden Stützholme mit wenigstens einem Radius ineinander über, wodurch insbesondere der Kraftfluss zwischen den Stützholmen verbessert ist. Erfindungsgemäß ist die Stützeinrichtung mit einer Grundplatte ausgebildet.

Unter einem Verbindungselement im Sinne der Erfindung ist eine Einrichtung zu verstehen, welche eine Stützeinrichtung der Transporthilfsvorrichtung mit einer ersten Palette verbinden kann. Insbesondere überträgt das Verbindungselement in Gebrauchsposition beim Transport eine Kraft und/oder ein Moment zwischen der Stützeinrichtung und der ersten Palette, vorzugsweise mittels Form- und/oder Kraftschluss. Vorteilhaft stellt das Verbindungselement einen Kraftfluss zwischen der zweiten Palette und einem Hubmittel her. Vorzugsweise überträgt das Verbindungselement die Gewichtskraft aus der zweiten Palette auf ein Hubmittel, welches zeitgleich mit der Gewichtskraft aus der ersten Palette beaufschlagt ist, etwa beim Transportieren einer Einheit aus erster und zweiter Palette.

Unter einem Halteelement im Sinne der Erfindung ist eine Einrichtung zu verstehen, welche zum Abstützen einer zweiten Palette dient. Dabei nimmt das Halteelement zeitweise insbesondere eine Gewichtskraft aus der zweiten Palette auf und leitet diese Gewichtskraft in die Stützeinrichtung ein. Vorteilhaft nimmt das Halteelement zumindest zeitweise Querkräfte aus dem Gewicht der zweiten Palette auf und überträgt diese an die Stützeinrichtung. Beim Transport ist das Halteelement mit der Stützeinrichtung, insbesondere mit dem ersten Ende eines der Stützholme, insbesondere stoffschlüssig, verbunden. Insbesondere beim Transport weist das Halteelement einen vorbestimmten Abstand zum ersten Ende der Stützeinrichtung bzw. zum Verbindungselement auf. Vorzugsweise ist der Abstand zwischen dem Haltelement und dem Verbindungselement abhängig von der Höhe des verfügbaren Laderaums. Vorzugsweise weist das Haltelement eines der nachfolgend erläuterten mechanischen Verbindungsmittel auf.

Unter einem mechanischen Verbindungsmittel im Sinne der Erfindung ist ein Mittel zur mechanischen, insbesondere lösbaren, Verbindung eines ersten Teils der Transporthilfsvorrichtung mit einem zweiten Teil der Transporthilfsvorrichtung zu verstehen. Vorzugsweise ist das mechanische Verbindungsmittel als Öse, Bohrung, Loch, Sackloch, Ausnehmung, Vorsprung, Haken, Stift, Bolzen, Achse oder Rastmittel ausgebildet.

Nachfolgend werden weitere erfindungsgemäße Merkmale und bevorzugte Weiterbildungen der Transporthilfsvorrichtung beschrieben, wobei letztere jeweils miteinander kombiniert werden können, soweit es nicht ausdrücklich ausgeschlossen wird.

Gemäß einer bevorzugten Weiterbildung weisen eine oder mehrere der Stützeinrichtungen einen Werkstoff aus einer Gruppe auf, welche Holz, Kunststoff, Metall, Pappe, Stahl, Leichtmetalle, Aluminium, Legierungen mit Aluminium, Kunststoff, Polypropylen, Polyethylen beinhaltet. Vorzugsweise weist wenigstens eine der Stützeinrichtungen einen Kunststoff auf, wobei als Verstärkungsfasern solche aus Glas, Kohlenstoff, Mineralfasern, Holzfasern in Frage kommen. Vorzugsweise weist das Bauelement eine Struktur mit Hohlräumen auf, besonders bevorzugt einen ausgehärteten Schaum und/oder Waben. Vorzugsweise ist ein ausgehärteter Schaum und/oder eine Wabenstruktur mit zumindest einer Abdeckung versehen, besonders bevorzugt mit einer dünnwandigen Platte. Besonders bevorzugt ist wenigstens eine der Stützeinrichtungen als sog. Sandwichplatte ausgebildet, bei der eine sich im Wesentlichen in einer Ebene erstreckende Schaumschicht oder Wabenschicht beidseitig mit jeweils einer Abdeckplatte verbunden, insbesondere stoffschlüssig verbunden ist.

Gemäß einer bevorzugten Weiterbildung weist der Stützholm einen Querschnitt auf, dessen Widerstandsmomente um zwei rechtwinklig zueinander angeordnete Biegeachsen in einem vorbestimmten Verhältnis stehen. Damit wird einer ungleichmäßigen zweiachsigen Biegung bei Belastung des Stützholms mit einer Kraft quer zur Längsachse und/oder einem Biegemoment entgegengewirkt. Vorteilhaft ist die Stabilität der derart ausgebildeten Transporthilfsvorrichtung beim Transport verbessert. Vorzugsweise beträgt das Verhältnis der Widerstandsmomente zwischen 2 und 0,5, weiter bevorzugt zwischen 1,5 und 0,75, weiter bevorzugt zwischen 1,1 und 0,9. Vorzugsweise weist wenigstens ein Schenkel eines der Stützholme Ausnehmungen auf, insbesondere zur Gewichtsersparnis oder zur lösbaren mechanischen Verbindung mit einer der nachfolgend beschriebenen Verbindungsstreben.

Erfindungsgemäß erstrecken zwei erste Verbindungsvorsprünge des Verbindungselements sich im Wesentlichen rechtwinklig und in Gebrauchsposition im Wesentlichen horizontal aus der Grundplatte der Stützeinrichtung, wobei jeder erste Verbindungsvorsprung mechanisch, insbesondere formschlüssig und/oder kraftschlüssig, in eine erste Hubmittelausnehmung der ersten Palette eingreifen kann. Dabei weist der erste Verbindungsvorsprung wenigstens einen Versteifungsschenkel und einen, gegenüber dem Versteifungsschenkel abgewinkelten, zweiten Schenkel auf. Der Versteifungsschenkel des ersten Verbindungsvorsprungs kann sich insbesondere beim Transport auf dem Laderaumboden abstützen. Der zweite Schenkel des ersten Verbindungsvorsprungs kann sich entlang des Ladebodens erstrecken und beim Anheben der Transporthilfsvorrichtung als Auflage für das Hubmittel dienen. Vorzugsweise liegen Versteifungsschenkel des ersten Verbindungsvorsprungs, insbesondere beim Transport, innerhalb einer der Hubmittelausnehmungen an einem oder mehreren der Distanzstücke des Palettenkörpers an. Vorzugsweise liegt ein zweiter Schenkel des ersten Verbindungsvorsprungs, insbesondere beim Transport, innerhalb einer der Hubmittelausnehmungen am Ladeboden an. Vorzugsweise ist der erste Verbindungsvorsprung mit einer abgewinkelten Platte, insbesondere mit einer Metallplatte, ausgebildet.

Vorzugsweise weist der erste Verbindungsvorsprung zwei der Versteifungsschenkel auf, welche zueinander im Wesentlichen parallel angeordnet und durch den zweiten Schenkel voneinander beanstandet sind. Vorzugsweise weist der erste Verbindungsvorsprung einen im Wesentlichen U-förmigen Querschnitt auf, welcher besonders bevorzugt zum Laderaumboden geöffnet ist. Vorzugsweise ist der erste Verbindungsvorsprung mit einer zweifach abgewinkelten Platte, insbesondere mit einer Metallplatte, ausgebildet. Vorteilhaft ist die mechanische Stabilität des ersten Verbindungsvorsprungs verbessert.

Erfindungsgemäß können die zwei ersten Verbindungsvorsprünge des Verbindungselements in verschiedene Hubmittelausnehmungen eingreifen, wobei sie zu diesem Zweck zueinander beanstandet sind. Damit kann eine Gewichtskraft aus der zweiten Palette über wenigstens eines der Halteelemente, einen der Stützholme und den zweiten Schenkel auf das Hubmittel wirken. Vorteilhaft kann der erste Verbindungsvorsprung die mechanische Verbindung der Stützeinrichtung mit wenigstens einer der Paletten verbessern und/oder der Übertragung einer Gewichtskraft aus der zweiten Palette auf den Laderaumboden dienen.

Gemäß einer bevorzugten Weiterbildung weisen wenigstens eine oder mehrere der Verbindungselemente einen, zu dem ersten Verbindungsvorsprung beim Transport vertikal beabstandeten, zweiten Verbindungsvorsprung auf. Ein Abschnitt einer der Paletten, insbesondere der Ladeboden der ersten Palette, kann zwischen den ersten und zweiten Verbindungsvorsprüngen mechanisch, insbesondere formschlüssig und/oder kraftschlüssig, aufgenommen werden. Vorzugsweise ist der zweite Verbindungsvorsprung beim Transport oberhalb des ersten Verbindungsvorsprungs angeordnet. Vorzugsweise ist der zweite Verbindungsvorsprung derart bemessen, dass er in eine Ausnehmung im Ladeboden oder in eine Lücke des zwischen zwei Ladebodenbrettern eingreifen kann. Vorzugsweise weist der zweite Verbindungsvorsprung einen im Wesentlichen L-förmigen oder U-förmigen Querschnitt auf, dessen zweiter Schenkel sich im Wesentlichen parallel zum zweiten Schenkel des ersten Verbindungsvorsprungs erstreckt. Vorzugsweise ist der zweite Verbindungsvorsprung mit einer zweifach abgewinkelten Platte, insbesondere mit einer Metallplatte, ausgebildet. Vorzugsweise ist der Abstand zwischen den zweiten Schenkeln des ersten und des zweiten Verbindungsvorsprungs nicht größer als die Dicke des Ladebodens zuzüglich einer Fertigungstoleranz. Vorzugsweise liegt wenigstens ein Versteifungsschenkel beim Transport an einer Mantelfläche eines der Ladebodenbretter an. Vorteilhaft kann der zweite Verbindungsvorsprung die mechanische Verbindung des Verbindungselements mit wenigstens einer der Paletten verbessern.

Gemäß einer bevorzugten Weiterbildung weist wenigstens einer der zweiten Verbindungsvorsprünge wenigstens einen zweiten Schenkel auf, welcher an einem Ladeboden einer der Paletten, insbesondere der ersten Palette anliegen kann, und einen, gegenüber dem zweiten Schenkel abgewinkelten, Versteifungsschenkel zur Versteifung des Verbindungsvorsprungs. Vorteilhaft kann der zweite Schenkel des ersten Verbindungsvorsprungs sich, insbesondere beim Transport, entlang des Ladebodens erstrecken und beim Anheben der Transporthilfsvorrichtung als Auflage für ein Hubmittel dienen.

Gemäß einer bevorzugten Weiterbildung weist wenigstens eine der Stützeinrichtungen wenigstens eine oder zwei Fußplatten zum Abstützen der ersten Palette auf. Beim Transport ist die wenigstens eine Fußplatte am unteren Ende der Stützeinrichtung und unterhalb der ersten Palette angeordnet. Vorzugsweise ist die wenigstens eine Fußplatte aus der Grundplatte der Stützeinrichtung abgekantet. Vorteilhaft kann die Fußplatte die erste Palette schützen.

Vorzugsweise ist wenigstens eine der Fußplatten mit einem Versteifungsschenkel des ersten Verbindungsvorsprungs mechanisch, insbesondere stoffschlüssig, verbunden. Vorteilhaft ist die mechanische Stabilität des ersten Verbindungsvorsprungs verbessert, insbesondere beim Anheben der Transporthilfsvorrichtung.

Erfindungsgemäß erstrecken sich zwei Versteifungsrippen aus der Grundplatte der Stützeinrichtungen. Vorzugsweise sind die Versteifungsrippen beim Transport im Wesentlichen vertikal ausgerichtet. Vorzugsweise erstrecken sich die Versteifungsrippen entlang eines Abschnitts eines der Stützholme und/oder mit einem Winkel von etwa 90° aus der Grundplatte. Vorzugsweise sind die Versteifungsrippen der Stützeinrichtung mittels Abkanten oder Hochstellen der Grundplatte erzeugt. Erfindungsgemäß weist jede der Stützeinrichtungen zwei dieser Versteifungsrippen auf, welche sich von gegenüberliegenden Enden der Grundplatte erstrecken und zueinander im Wesentlichen parallel ausgerichtet sind. Vorteilhaft dienen die Versteifungsrippen zur Versteifung der Stützeinrichtung bzw. der Stützholme.

Gemäß einer bevorzugten Weiterbildung weisen wenigstens eines oder mehrere der Halteelemente eine beim Transport im Wesentlichen horizontal ausgerichtete erste Stützfläche zum Abstützen der zweiten Palette sowie wenigstens einen, zu der ersten Stützfläche abgewinkelten, Stützvorsprung auf. Vorzugsweise ist die erste Stützfläche mittels einer der Verstärkungsrippen oder einem Schenkel des zugehörigen Stützholms abgestützt. Der Stützvorsprung dient dazu, beim Transport einer unerwünschten, insbesondere horizontalen, Verlagerung der zweiten Palette bezüglich des Halteelements bzw. deren erster Stützfläche zu begegnen. Dazu erstreckt sich der Stützvorsprung abschnittsweise entlang einer Begrenzungskante der ersten Stützfläche.

Vorzugsweise bildet der Stützvorsprung mit der ersten Stützfläche einen Winkel zwischen 90° und 135°. Mit größerem Winkel kann der Stützvorsprung das Ablegen der zweiten Palette vereinfachen, indem die zweite Palette beim Ablegen mit dem Stützvorsprung in Richtung der ersten Stützfläche geführt werden kann.

Vorzugsweise ist wenigstens eines der Haltelemente mit einem abgewinkelten Metallblech ausgebildet, wobei die Schenkel des Metallblechs die erste Stützfläche und einen der Stützvorsprünge bilden. Besonders bevorzugt ist das derart ausgebildete Halteelement stoffschlüssig mit dem ersten Ende eines der Stützholme verbunden.

Vorzugsweise weisen wenigstens eines oder mehrere der Halteelemente jeweils zwei dieser Stützvorsprünge auf, welche sich entlang verschiedener, zueinander insbesondere rechtwinklig angeordneter, Begrenzungskanten der ersten Stützfläche erstrecken. Alternativ kann ein Abschnitt des ersten Endes einer unerwünschten Verlagerung der zweiten Palette bezüglich der Stützeinrichtung bzw. deren erster Stützfläche entgegenwirken, indem die Stützfläche beim Transport wenigstens 10 mm unterhalb des ersten Endes angeordnet ist.

Vorteilhaft können die beiden Stützvorsprünge die zweite Palette beim Ablegen in vertikaler Richtung oder Z-Richtung eines dreidimensionalen kartesischen Koordinatensystems sowohl in X-Richtung als auch in Y-Richtung führen. Vorteilhaft können die beiden Stützvorsprünge einer unerwünschten Verlagerung der zweiten Palette sowohl in X-Richtung als auch in Y-Richtung bezüglich des Halteelements bzw. dessen erster Stützfläche entgegenwirken.

Gemäß einer bevorzugten Weiterbildung sind zwei der Haltelemente derselben Stützeinrichtung miteinander mittels einer zweiten Stabilisierungsstrebe, insbesondere stoffschlüssig, verbunden. Vorzugsweise weist die zweite Stabilisierungsstrebe denselben Werkstoff wie die Haltelemente auf. Vorzugsweise erstreckt sich die zweite Stabilisierungsstrebe zwischen den Haltelementen oder deren ersten Stützflächen, insbesondere für geringen Platzbedarf. Vorzugsweise erstreckt sich die zweite Stabilisierungsstrebe beim Transport im Wesentlichen horizontal. Vorteilhaft kann die zweite Stabilisierungsstrebe die mechanische Stabilität der Stützeinrichtung verbessern, insbesondere einer Relativbewegung der beiden Haltelemente zueinander entgegenwirken. Vorteilhaft kann die zweite Stabilisierungsstrebe als Griff benutzt werden und den Umgang mit der Stützeinrichtung erleichtern, insbesondere beim Verbinden des Verbindungselements mit der ersten Palette.

Gemäß einer bevorzugten Weiterbildung sind die beiden Stützholme wenigstens einer der Stützeinrichtungen miteinander mittels einer ersten Stabilisierungsstrebe, insbesondere stoffschlüssig, verbunden. Vorzugsweise weist die erste Stabilisierungsstrebe denselben Werkstoff wie die Grundplatte der Stützeinrichtung auf. Vorzugsweise erstreckt sich eine der ersten Stabilisierungsstreben in einer Ebene der Grundplatte, insbesondere für geringen Platzbedarf, und verbindet die beiden Stützholme. Vorzugsweise erstreckt sich eine der ersten Stabilisierungsstreben beim Transport im Wesentlichen horizontal benachbart zu den ersten Enden der beiden Stützholme und verbindet die beiden ersten Enden. Vorzugsweise erstreckt sich eine der ersten Stabilisierungsstreben beim Transport im Wesentlichen horizontal und verbindet die beiden Halteelemente der Stützeinrichtung. Vorteilhaft kann die erste Stabilisierungsstrebe die mechanische Stabilität der Stützeinrichtung verbessern, insbesondere einer Relativbewegung der beiden Stützholme zueinander entgegenwirken. Vorteilhaft kann die erste Stabilisierungsstrebe als Griff benutzt werden und den Umgang mit der Stützeinrichtung erleichtern, insbesondere beim Verbinden des Verbindungselements mit der ersten Palette.

Gemäß einer bevorzugten Weiterbildung weist die Grundplatte wenigstens einer der Stützeinrichtungen eine oder mehrere Ausnehmungen auf, welche jeweils einen Verbindungsabschnitt eines der Halteelemente, einer der ersten Stabilisierungsstreben, einer der zweiten Stabilisierungsstreben, eines der ersten Verbindungsvorsprünge oder eines der zweiten Verbindungsvorsprünge, nachfolgend gemeinsam Anbauteile genannt, aufnehmen können. Vorzugsweise bilden jeweils eine dieser Ausnehmungen sowie einer der Verbindungsabschnitte eine Steckverbindung. Vorzugsweise weisen ein Versteifungsschenkel und ein zweiter Schenkel wenigstens eines der ersten und/oder zweiten Verbindungsvorsprünge jeweils wenigstens einen dieser Verbindungsabschnitte auf. Vorzugsweise weist wenigstens eines der Halteelemente, insbesondere deren Stützvorsprung, wenigstens einen oder zwei dieser Verbindungsabschnitte auf. Vorteilhaft ist die Positionierung des jeweiligen Anbauteils bezüglich der Grundplatte bei der Herstellung einer der Stützeinrichtungen, insbesondere auch das anschließende Fügen von Grundplatte und Anbauteil, vereinfacht.

Gemäß einer bevorzugten Weiterbildung weist die Transporthilfsvorrichtung wenigstens eine oder mehrere Verbindungsstreben zur lösbaren mechanischen Verbindung der beiden Stützeinrichtungen miteinander auf. Die Verbindungsstrebe kann die beiden Stützeinrichtungen mit einer Zugkraft aufschlagen, welche die beiden Stützeinrichtungen zueinander drängt. Vorzugsweise ist die Verbindungsstrebe mit einem Metallprofil, einem Zugstab, einem Seil, einer Kette, einem Band oder einem Gurt ausgebildet. Vorzugsweise weist die Verbindungsstrebe wenigstens ein Anschlagmittel zur mechanischen Verbindung mit einer der Stützeinrichtungen, einem der Stützholme, oder einer Versteifungsrippe der Grundplatte der Stützeinrichtung auf. Besonders bevorzugt ist das Anschlagmittel mit einem Haken, Öse, Rastmittel oder Schlaufe ausgebildet. Vorzugsweise ist die Verbindungsstrebe elastisch oder längenverstellbar ausgebildet.

Besonders bevorzugt ist die Verbindungsstrebe mit einem Gurt oder Band ausgebildet, dessen Enden jeweils eine Schlaufe aufweisen. Alternativ ist die Verbindungsstrebe mit einem Zugstab ausgebildet und dessen Enden jeweils mit einem der mechanischen Verbindungsmittel, insbesondere mit einem Haken, einer Öse oder einem Rastmittel. Alternativ ist die Verbindungsstrebe stabförmig ausgebildet, deren zweites Ende eines der mechanischen Verbindungsmittel aufweist, insbesondere einen Haken, eine Öse oder ein Rastmittel, und deren dem zweiten Ende gegenüberliegendes erstes Ende zur gelenkigen Verbindung mit einer der Stützeinrichtungen, insbesondere mit einem der Haltelemente, ausgestaltet ist. Vorteilhaft kann die Verbindungsstrebe den Zusammenhalt der Transporthilfsvorrichtung verbessern.

Vorzugsweise ist die Verbindungsstrebe zur lösbaren mechanischen Verbindung mit jeweils einem der Stützholme der beiden Stützeinrichtungen ausgestaltet. Alternativ ist die Verbindungsstrebe zur lösbaren mechanischen Verbindung mit jeweils einer der vorgenannten Stabilisierungsstreben der beiden Stützeinrichtungen ausgestaltet.

Vorteilhaft kann die Verbindungsstrebe die mechanische Verbindung wenigstens des Verbindungselements mit der ersten Palette verbessern. Vorteilhaft kann die Verbindungsstrebe einer Verlagerung der ersten Stützeinrichtung bezüglich der zweiten Stützeinrichtung begegnen.

Gemäß einer bevorzugten Weiterbildung weist wenigstens eine der vorgenannten Versteifungsrippen der Grundplatte einer der Stützeinrichtungen ein mechanisches Verbindungsmittel zur mechanischen, insbesondere lösbaren, Verbindung mit einer der vorgenannten Verbindungsstreben auf. Das mechanische Verbindungsmittel ist mit, insbesondere einem der vorgenannten Anschlagmittel, der Verbindungsstrebe verbindbar. Vorzugsweise ist das mechanische Verbindungsmittel als Öse, Vorsprung, Haken, Stift, Bolzen, Rastmittel oder Ausnehmung ausgebildet.

Eine bevorzugte Ausführung des mechanischen Verbindungsmittels ist mit einem, insbesondere aus der Versteifungsrippe geschnittenen, Stift ausgebildet, welcher sich beim Transport im Wesentlichen in vertikaler Richtung erstreckt und welcher insbesondere mit einem als Schlaufe ausgebildeten Anschlagmittel der Verbindungsstrebe verbindbar ist. Vorteilhaft kann die mechanische Verbindung zwischen der Schlaufe und dem Stift mit wenig Zeitaufwand hergestellt und gelöst werden.

Eine alternative bevorzugte Ausführung des mechanischen Verbindungsmittels ist mit zwei, insbesondere aus der Versteifungsrippe geschnittenen, Vorsprüngen ausgebildet, welche sich beim Transport im Wesentlichen in vertikaler Richtung erstrecken. Einer dieser Vorsprünge weist beim Transport nach unten, der andere dieser Vorsprünge nach oben und zwischen den freien Enden dieser Vorsprünge bleibt eine Lücke. Durch diese Lücke kann ein als Schlaufe ausgebildetes Anschlagmittel der Verbindungsstrebe geführt und über beide Vorsprünge gestülpt werden. Vorteilhaft kann die Verbindungsstrebe dauerhafter mit der Versteifungsrippe bzw. der Stützeinrichtung verbunden werden.

Gemäß einer bevorzugten Weiterbildung weist die Transporthilfsvorrichtung wenigstens eine der Verbindungsstreben auf, wobei ein erstes Ende der Verbindungsstrebe mit einem der Halteelemente einer ersten Stützeinrichtung gelenkig verbunden ist, wobei ein dem ersten Ende gegenüberliegendes zweites Ende der Verbindungsstrebe, aufweisend eines der mechanischen Verbindungsmittel, mit einem ersten Halteelement einer zweiten Stützeinrichtung lösbar mechanisch verbindbar ist und wobei das erste Halteelemente der zweiten Stützeinrichtung ein zu dem mechanischen Verbindungsmittel der Verbindungsstrebe komplementäres mechanisches Verbindungsmittel aufweist.

Vorzugsweise weist das erste Ende der Verbindungsstrebe eine Achse auf. Vorzugsweise weist das zweite Ende der Verbindungsstrebe einen, besonders bevorzugt bogenförmigen, Haken auf. Vorzugsweise weist das erste Halteelement ein Aufnahmeelement für die Achse der Verbindungsstrebe auf. Vorzugsweise weist das erste Halteelement eine Öse, Bohrung, Sackloch, Loch oder Ausnehmung auf. Besonders bevorzugt erstreckt sich ein das komplementäre mechanische Verbindungsmittel aufweisender Abschnitt des ersten Halteelements aus der ersten Stützfläche, womit zumindest die Dicke der Verbindungsstrebe ausgeglichen werden kann.

Vorzugsweise kann die Verbindungsstrebe aus einer Ruheposition, in welcher die Verbindungsstrebe sich im Wesentlichen entlang eines der Stützholme der ersten Stützeinrichtung erstreckt, umkehrbar in eine Gebrauchsposition überführt werden, in welcher das mechanische Verbindungsmittel lösbar mit dem ersten Halteelement der zweiten Stützeinrichtung verbunden ist und die Verbindungsstrebe sich im Wesentlichen horizontal erstreckt.

Vorzugsweise weisen sowohl die erste als auch die zweite Stützeinrichtung jeweils eine dieser Verbindungsstreben und jeweils das erste Halteelement auf.

Bei der bevorzugten Weiterbildung kann der Zusammenhalt der beiden Stützeinrichtungen beim Transport bzw. in der Gebrauchsposition verbessert sein.

Gemäß einer bevorzugten Weiterbildung der Transporthilfsvorrichtung sind wenigstens zwei der Stützholme einer ersten Stützeinrichtung mittels einer Funktionsstrebe miteinander insbesondere stoffschlüssig verbunden, vorzugsweise wobei eine, zwei oder mehrere der Verbindungsstreben mit der Funktionsstrebe mechanisch verbindbar sind.

Vorzugsweise ist die Funktionsstrebe mit einer Profilstrebe ausgebildet. Vorzugsweise ist die Funktionsstrebe mit einem abgewinkelten Profil ausgebildet, besonders bevorzugt mit einem L-Profil, V-Profil, T-Profil, H-Profil, Doppel-T-Profil, C-Profil, U-Profil oder zwei parallelen Schenkeln. Vorzugsweise weisen die Funktionsstrebe und die Grundplatte bzw. Stützholme der ersten Stützeinrichtung stoffschlüssig miteinander verbindbare Materialien auf. Vorzugsweise ist die Funktionsstrebe mit den zwei Stützholmen benachbart zu deren Halteelementen mechanisch oder stoffschlüssig verbunden.

Vorzugsweise weist die mit einem Gurt oder Band ausgebildete Verbindungsstrebe an einem ersten Ende eines der mechanischen Verbindungsmittel auf, wobei das mechanische Verbindungsmittel der lösbaren mechanischen Verbindung mit einer zweiten Stützeinrichtung dient. Vorzugsweise ist die Verbindungsstrebe mit einem Gewebeband ausgebildet.

Vorzugsweise ist die mit einem Gurt oder Band ausgebildete Verbindungsstrebe wenigstens abschnittweise auf einer mit der Funktionsstrebe mechanisch verbindbaren, besonders bevorzugt federbelasteten, Gurtrolle bevorratet. Alternativ ist die Verbindungsstrebe als Spanngurt ausgebildet, dessen zweites Ende mit der Funktionsstrebe mechanisch verbindbar ist.

Vorzugsweise ist die wenigstens eine mit einem Gurt oder Band ausgebildete Verbindungsstrebe umkehrbar in eine Gebrauchsposition überführbar, in welcher die Verbindungsstrebe mit der zweiten Stützeinrichtung lösbar mechanisch verbunden ist.

Bei der bevorzugten Weiterbildung kann der Zusammenhalt der beiden Stützeinrichtungen beim Transport bzw. in der Gebrauchsposition verbessert sein.

Eine erfindungsgemäße Anordnung weist eine erfindungsgemäße Transporthilfsvorrichtung sowie eine oder zwei Paletten auf, wobei die erste Stützeinrichtung und die zweite Stützeinrichtung jeweils mittels deren Verbindungselement mechanisch mit der ersten Palette verbunden sind. Die Stützholme erstrecken sich in vertikaler Richtung und die Halteelemente bilden die oberen Enden der Stützholme. Vorzugsweise liegen die Grundplatten der ersten und der zweiten Stützeinrichtung an gegenüberliegenden Mantelflächen der ersten Palette an. Vorteilhaft ist diese Anordnung zur Beladung bzw. zum Ablegen der zweiten Palette geeignet, ohne dass das Palettengut der ersten Palette durch die zweite Palette belastet wird. Vorteilhaft kann eine Gewichtskraft aus der zweiten Palette mittels der Stützeinrichtungen unmittelbar auf den Boden eines Lagerortes bzw. eines Laderaumbodens übertragen werden.

Vorzugsweise ist die zweite Palette, insbesondere beim Transport, mittels wenigstens einem oder mehreren der Halteelemente im vertikalen Abstand von der ersten Palette gehalten bzw. abgestürzt. Vorteilhaft wird das Palettengut der ersten Palette nicht durch die zweite Palette belastet.

Vorzugsweise ist die erste Stützeinrichtung mit der zweiten Stützeinrichtung mittels wenigstens einer oder zwei dieser Verbindungsstreben mechanisch verbunden. Dabei kann die Verbindungsstrebe eine Kraft auf die beiden Stützeinrichtungen ausüben, welche diese Stützeinrichtungen zueinander drängt. Vorteilhaft ist der Zusammenhalt der Transporthilfsvorrichtung verbessert, insbesondere beim Transport.

Erfindungsgemäß weist jede Stützeinrichtung zwei erste Verbindungsvorsprünge auf, welche sich im Wesentlichen rechtwinklig aus der Grundplatte der jeweiligen Stützeinrichtung erstrecken. Der erste Verbindungsvorsprung greift mechanisch in eine erste Ausnehmung bzw. Hubmittelausnehmung der ersten Palette ein. Die Grundplatte liegt abschnittsweise an einer ersten Mantelfläche der ersten Palette an.

Vorzugsweise liegt die zweite Stützeinrichtung abschnittsweise an einer, der ersten Mantelfläche der ersten Palette gegenüberliegenden, zweiten Mantelfläche der ersten Palette an. Vorteilhaft ist diese Anordnung zur Beladung mit bzw. zum Ablegen der zweiten Palette geeignet, ohne dass das Palettengut der ersten Palette durch die zweite Palette belastet würde. Vorteilhaft kann eine Gewichtskraft aus der zweiten Palette mittels der Stützeinrichtungen unmittelbar auf den Boden eines Lagerortes bzw. eines Laderaumbodens übertragen werden.

Vorzugsweise ist eine der Verbindungsstreben beim Transport mit der ersten Stabilisierungsstrebe der ersten Stützeinrichtung und mit der ersten Stabilisierungsstrebe der zweiten Stützeinrichtung lösbar verbunden. Vorteilhaft kann beim Transport der Zusammenhalt der Transporthilfsvorrichtung verbessert sein.

Eine bevorzugte Anordnung weist eine erfindungsgemäße Transporthilfsvorrichtung sowie eine Palette auf, wobei die erste Stützeinrichtung auf dem Ladeboden der Palette aufliegt, wobei die zweite Stützeinrichtung auf der ersten Stützeinrichtung aufliegt, und wobei die beiden Stützeinrichtungen lösbar mechanisch mit der Palette verbunden sind, vorzugsweise mittels wenigstens einer der mit einem Gurt ausgebildeten Verbindungsstreben. Vorzugsweise sind die beiden Stützeinrichtungen derart durch die Palette abgestützt, dass die Stützeinrichtungen sich nicht oder nur unwesentlich über die Begrenzungskanten des Ladebodens erstrecken. Vorteilhaft kann die Transporthilfsvorrichtung mittels dieser Anordnung einfacher transportiert, verladen oder gelagert werden.

Gemäß einem weiteren Aspekt weist ein Verfahren zur Anwendung einer erfindungsgemäßen Transporthilfsvorrichtung die folgenden Schritte auf:
S1 mechanisches Verbinden eines Verbindungselements einer ersten Stützeinrichtung der Transporthilfsvorrichtung mit einer ersten Palette, sodass zwei Stützholme der ersten Stützeinrichtung sich beim Transport im Wesentlichen in vertikaler Richtung erstrecken, wobei jeweils ein erstes Ende der Stützholme mit einem Halteelement, insbesondere stoffschlüssig, verbunden ist,
S2 mechanisches Verbinden eines Verbindungselements einer zweiten Stützeinrichtung der Transporthilfsvorrichtung mit der ersten Palette, sodass zwei Stützholme der zweiten Stützeinrichtung sich beim Transport im Wesentlichen in vertikaler Richtung erstrecken, wobei jeweils ein erstes Ende der Stützholme mit einem Halteelement, insbesondere stoffschlüssig, verbunden ist,
S3 Auflegen einer zweiten Palette auf eines oder mehrere der Halteelemente, wobei jedes der Halteelemente dafür vorgesehen ist, beim Transport der beiden Paletten wenigstens die zweite Palette im vertikalen Abstand zu der ersten Palette zu halten bzw. abzustützen,
   vorzugsweise zusätzlich mit Schritt:
S4 mechanisches Verbinden einer Verbindungsstrebe der Transporthilfsvorrichtung mit wenigstens einer oder beiden Stützeinrichtungen derart, dass einer Verlagerung der ersten Stützeinrichtung gegenüber der zweiten Stützeinrichtung begegnet wird, insbesondere vor Schritt S3.

Vorzugsweise erfolgt Schritt S4 derart, dass wenigstens eine der Verbindungsstreben sowohl mit einem Stützholm oder Halteelement der ersten Stützeinrichtung als auch mit einem Stützholm oder Halteelement der zweiten Stützeinrichtung verbunden wird (Schritt S4').

Besonders bevorzugt erfolgt Schritt S4 unter Spannen einer mit einem Spanngurt ausgebildeten Verbindungsstrebe. Alternativ kann Schritt S4 unter Schwenken und Einhaken einer mit der ersten Stützeinrichtung gelenkig verbundenen und mit einem Haken ausgebildeten Verbindungsstrebe in ein mechanisches Verbindungsmittel der zweiten Stützeinrichtung erfolgen.

Mittels der erfindungsgemäßen Transporthilfsvorrichtung kann, insbesondere beim Transport,
- eine Gewichtskraft aus der zweiten Palette von den Stützeinrichtungen im Wesentlichen vollständig aufgenommen werden, insbesondere von deren Halteelementen und Stützholmen, und/oder
- die zweite dieser Paletten im vertikalen Abstand zu der ersten Palette gehalten bzw. abgestützt werden, und/oder
- die zweite Palette oberhalb der ersten Palette gehalten bzw. abgestützt werden, ohne dass die zweite Palette auf dem Palettengut der ersten Palette aufliegt, und/oder
- insbesondere wenn die Oberfläche des Palettenguts der ersten Palette uneben oder druckempfindlich ist, der Raum über dem ersten Palettengut für die zweite Palette genutzt werden, und/oder
- der Raum zwischen dem Palettengut der ersten Palette und einer oberen Begrenzung des Laderaums für die zweite Palette genutzt werden.

Die Erfindung löst das Problem der mangelhaften Raumausnutzung durch diejenigen Paletten, die nur mit einer vergleichsweise geringen Höhe beladen sind, indem verfügbarer Laderaum besser genutzt werden kann. Damit wird die zugrundeliegende Aufgabe gelöst.

Weiter vorteilhaft kann mit der erfindungsgemäßen Transporthilfsvorrichtung einer Beschädigung des Palettenguts der ersten Palette durch die zweite Palette begegnet werden.

Gemäß einem weiteren Aspekt weist ein Verfahren zur Anwendung einer erfindungsgemäßen Transporthilfsvorrichtung die folgenden Schritte auf:
S8 Auflegen einer ersten Stützeinrichtung der Transporthilfsvorrichtung auf einen Ladeboden einer Palette,
S9 Auflegen einer zweiten Stützeinrichtung der Transporthilfsvorrichtung auf die erste Stützeinrichtung, insbesondere derart, dass die beiden Stützeinrichtungen sich nicht oder nur unwesentlich über Begrenzungskanten des Ladebodens erstrecken,
S10 mechanisches Verbinden der Stützeinrichtungen mit der Palette.

Vorteilhaft kann die Transporthilfsvorrichtung nach Schritt S10 einfacher transportiert, verladen oder gelagert werden.

Weitere Vorteile, Merkmale und Anwendungsmöglichkeiten der vorliegenden Erfindung ergeben sich aus der nachfolgenden Beschreibung in Zusammenhang mit den Figuren. Es zeigt:
Fig. 1 teilweise schematisch eine Anordnung mit einer bevorzugten Weiterbildung der Transporthilfsvorrichtung sowie mit zwei Paletten,
Fig. 2 teilweise schematisch eine perspektivische Ansicht einer Stützeinrichtung einer bevorzugten Weiterbildung der Transporthilfsvorrichtung,
Fig. 3 teilweise schematisch ein Detail der Anordnung der Figur 1,
Fig. 4 teilweise schematisch eine weitere Anordnung mit einer bevorzugten Weiterbildung der Transporthilfsvorrichtung sowie einer Palette,
Fig. 5 teilweise schematisch verschiedene Ansichten einer bevorzugten Weiterbildung der Transporthilfsvorrichtung,
Fig. 6 teilweise schematisch verschiedene Ansichten einer bevorzugten Weiterbildung der Transporthilfsvorrichtung,
Fig. 7 teilweise schematisch verschiedene Ansichten einer bevorzugten Weiterbildung der Transporthilfsvorrichtung,
Fig. 8 teilweise schematisch verschiedene Ansichten einer bevorzugten Weiterbildung der Transporthilfsvorrichtung,
Fig. 9 teilweise schematisch verschiedene Ansichten einer Grundplatte einer bevorzugten Weiterbildung der Transporthilfsvorrichtung,
Fig. 10 teilweise schematisch verschiedene Ansichten eines ersten Verbindungsvorsprungs einer bevorzugten Weiterbildung der Transporthilfsvorrichtung,
Fig. 11 teilweise schematisch verschiedene Ansichten eines zweiten Verbindungsvorsprungs einer bevorzugten Weiterbildung der Transporthilfsvorrichtung,
Fig. 12 teilweise schematisch verschiedene Ansichten eines Halteelements einer bevorzugten Weiterbildung der Transporthilfsvorrichtung,
Fig. 13 teilweise schematisch verschiedene Ansichten einer Stabilisierungsstrebe einer bevorzugten Weiterbildung der Transporthilfsvorrichtung,
Fig. 14 teilweise schematisch verschiedene Ansichten einer Verbindungsstrebe einer bevorzugten Weiterbildung der Transporthilfsvorrichtung,
Fig. 15 teilweise schematisch eine der Stützeinrichtungen einer bevorzugten Weiterbildung der Transporthilfsvorrichtung,
Fig. 16 teilweise schematisch eine Grundplatte der Stützeinrichtung der Fig. 15,
Fig. 17 teilweise schematisch ein Halteelement der Stützeinrichtung der Fig. 15,
Fig. 18 teilweise schematisch ein weiteres Halteelement der Stützeinrichtung der Fig. 15,
Fig. 19 teilweise schematisch eine Verbindungsstrebe der bevorzugten Weiterbildung der Transporthilfsvorrichtung der Fig. 15,
Fig. 20 teilweise schematisch die Transporthilfsvorrichtung der Fig. 15 mit zwei Paletten,
Fig. 21 teilweise schematisch eine der Stützeinrichtungen einer weiteren bevorzugten Weiterbildung der Transporthilfsvorrichtung,
Fig. 22 teilweise schematisch eine Grundplatte der Stützeinrichtung der Fig. 21,
Fig. 23 teilweise schematisch eine Funktionsstrebe der Stützeinrichtung der Fig. 21,
Fig. 24 teilweise schematisch die Transporthilfsvorrichtung der Fig. 21 mit zwei Paletten.

Fig. 1 zeigt teilweise schematisch eine Anordnung mit einer bevorzugten Weiterbildung der Transporthilfsvorrichtung 1 sowie mit zwei Paletten 20, 25.

Zwei Stützeinrichtungen 2, 2a sind mit der ersten, unteren Palette 20 verbunden und liegen an die gegenüberliegende Mantelfläche 24, 24a an. Die beiden Stützeinrichtungen 2, 2a sind mittels zweier Verbindungsstreben 33, 33a miteinander verbunden. Die Verbindungsstreben 33, 33a stabilisieren die Transporthilfsvorrichtung und Wirken einer unerwünschten Relativbewegung der beiden Stützeinrichtungen 2, 2a entgegen.

Die zweite Palette 25 ist auf Halteelementen 5, 16 der Stützeinrichtungen 2, 2a abgelegt. Dank der Transporthilfsvorrichtung kann die erste Palette 20 mit druckempfindlichem Palettengut und/oder nur teilweise beladen sein, ohne dass der Raum zwischen der oberhalb angeordneten zweiten Palette 25 und einer oberen Begrenzung des Laderaums, beispielsweise dem Dach eines Lastwagenaufbaus, ungenutzt bleiben muss.

Die nachfolgenden Ausführungen beziehen sich auf die linke Stützeinrichtung 2, wobei die rechte Stützeinrichtung 2a im Wesentlichen identisch ausgebildet ist.

Das Verbindungselement 4 der Stützeinrichtung 2 weist zwei erste Verbindungsvorsprünge 8 sowie mehrere zweite Verbindungsvorsprünge 11, 11a, 11b, 11c auf, welche sich jeweils im Wesentlichen senkrecht aus der Grundplatte 6 erstrecken. Die ersten Verbindungsvorsprünge 8 mit im Wesentlichen U-förmigen Querschnitten greifen in Hubmittelausnehmungen 22 der ersten Palette 20 ein. Die ersten Verbindungsvorsprünge 8 weisen jeweils zweite Schenkel 10 auf, welche sich unterhalb des Ladebodens der ersten Palette innerhalb jeweils einer Hubmittelausnehmung 22 erstrecken und am Ladeboden 21 anliegen können. Die ersten Verbindungsvorsprünge 8 weisen jeweils zwei Versteifungsschenkel 9 auf, welche sich, insbesondere beim Transport, auf einem Laderaumboden oder einem Boden eines Lagerortes abstützen können. Zudem versteifen die Versteifungsschenkel 9 den zweiten Schenkel 10 und somit den ersten Verbindungsvorsprung 8. Die zweiten Verbindungsvorsprünge 11 erstrecken sich jeweils innerhalb einer Lücke des Ladebodens 21, insbesondere zwischen jeweils zwei der Ladebodenbrettern der ersten Palette 20.

Aus der Grundplatte 6 erstrecken sich abschnittsweise Versteifungsrippen 7, 7a zur Versteifung der Grundplatte 6, der Stützholme 3 bzw. der Stützeinrichtung 2. Die ersten Versteifungsrippen 7, 7a erstrecken sich jeweils abschnittsweise entlang beim Transport im Wesentlichen vertikal ausgerichteter Begrenzungskanten der Grundplatte 6 bzw. der Stützeinrichtung 2. Die Grundplatte 6 ist jeweils aus einer Metallplatte zugeschnitten.

Die zueinander im Wesentlichen parallel angeordneten Stützholme 3, 3a sind mittels einer Stabilisierungsstrebe 18 verbunden und gegenseitig abgestützt. Zudem wirken die Versteifungsrippen 7, 7a versteifend auch auf die Stützholme 3, 3a. Mit einem ersten, beim Transport oberen, Ende der Stützholme 3, 3a sind Halteelemente 5 verbunden.

Die Halteelemente 5 weisen jeweils eine erste, im Wesentlichen horizontal ausgerichtete erste Stützfläche 17 sowie wenigstens einen, bezüglich der ersten Stützfläche 17 abgewinkelte, zweite Stützvorsprung 17a auf. Die ersten Stützflächen 17 dienen zum Abstützen der zweiten Palette 25 bzw. zum beanstanden der zweiten Palette 25 von der ersten Palette 20. Die Stützvorsprünge 17a wirken einer unerwünschten Verlagerung der zweiten Palette 25 relativ zu der ersten Stützfläche 17 entgegen. Vorzugsweise schließt wenigstens einer der Stützvorsprünge 17a mit der ersten Stützfläche 17 derselben Halteelements 5 einen Winkel zwischen 90° und 135° ein. Vorteilhaft ist das Ablegen der zweiten Palette 25 auf den Halteelementen 5 durch die Stützvorsprünge 17a vereinfacht.

Die Versteifungsrippen 7, 7a weisen jeweils mechanische Verbindungsmittel 19, 19a zur lösbaren Verbindung mit einer der mit einem Gurt ausgebildeten Verbindungsstreben 33 auf. Eines der mechanischen Verbindungsmittel ist mit einem, insbesondere aus der Versteifungsrippe 7a geschnittenen, Stift 19 ausgebildet, welcher sich beim Transport im Wesentlichen in vertikaler Richtung erstreckt und welcher insbesondere mit einem als Schlaufe 34 ausgebildeten Anschlagmittel der Verbindungsstrebe 33a verbindbar ist. Beim Zerlegen der Transporthilfsvorrichtung ist vorzugsweise diese Schlaufe 34 zu lösen.

Ein anderes mechanisches Verbindungsmittel ist mit zwei, insbesondere aus der Versteifungsrippe 7a geschnittenen, Vorsprüngen 19a, 19b ausgebildet, welche sich beim Transport im Wesentlichen in vertikaler Richtung erstrecken. Einer dieser Vorsprünge 19a weist beim Transport nach unten, der andere dieser Vorsprünge 19b nach oben und zwischen den freien Enden dieser Vorsprünge 19a, 19b bleibt eine Lücke. Durch diese Lücke kann ein als Schlaufe 34 ausgebildetes Anschlagmittel der mit einem Gurt ausgebildeten Verbindungsstrebe 33 geführt und über beide Vorsprünge 19a, 19b gestülpt werden.

Fig. 2 zeigt teilweise schematisch eine perspektivische Ansicht einer Stützeinrichtung 2 einer bevorzugten Weiterbildung der Transporthilfsvorrichtung 1.

Aus gegenüberliegenden Begrenzungskanten der metallischen Grundplatte 6 der Stützeinrichtung 2 erstrecken sich Versteifungsrippen 7, 7a wenigstens abschnittsweise. Die freien Enden sowie die dort angeordneten Halteelemente der im Wesentlichen vertikal ausgerichteten Stützholme 3, 3a sind nicht dargestellt.

Das Verbindungselement 4 ist mit zwei ersten Verbindungsvorsprüngen 8, 8a sowie mit vier zweiten Verbindungsvorsprüngen 11, 11a, 11b, 11c ausgebildet. Die Verbindungsvorsprünge 8,11 weisen jeweils U-förmige Querschnitte auf. Die ersten Verbindungsvorsprünge 8, 8a, welche in Hubmittelausnehmungen 22 einzusetzen sind, weisen jeweils einen, insbesondere beim Transport im Wesentlichen horizontal ausgerichteten, zweiten Schenkel 10, 10a auf, auf welchen der Ladeboden 21 der ersten Palette beim Transport aufliegen kann. Die ersten Verbindungsvorsprünge 8, 8a weisen Versteifungsschenkel 9, 9a, 9b, 9c auf, welche die zweiten Schenkel 10, 10a versteifen können und welche sich, insbesondere beim Transport, auf einem Laderaumboden oder dem Boden eines Lagerortes abstützen können. Der Abstand zwischen den ersten Verbindungsvorsprüngen 8 sowie den zweiten Verbindungsvorsprüngen 11 ist derart bemessen, dass der nicht dargestellte Ladeboden einer Palette zwischen den Verbindungsvorsprüngen 8,11 nur mit wenig Spiel aufgenommen werden kann. Die Verbindungsvorsprünge 8,11 sind mit der Grundplatte 6 verschweißt. Im Übrigen gelten die Ausführungen zu den vorherigen Figuren.

Das mechanische Verbindungsmittel 19 ist mit einem insbesondere aus der Versteifungsrippe 7 geschnittenen, Stift 19 ausgebildet, welcher sich beim Transport im Wesentlichen in vertikaler Richtung erstreckt und welcher insbesondere mit einem als Schlaufe 34 ausgebildeten Anschlagmittel der Verbindungsstrebe 33a verbindbar ist. Beim Zerlegen der Transporthilfsvorrichtung ist vorzugsweise diese Schlaufe 34 zu lösen. Im Übrigen gelten die Ausführungen zu den vorherigen Figuren.

Das mechanische Verbindungsmittel ist mit zwei, insbesondere aus der Versteifungsrippe 7 geschnittenen, Vorsprüngen 19a, 19b ausgebildet, welche sich beim Transport im Wesentlichen in vertikaler Richtung erstrecken. Einer dieser Vorsprünge 19a weist beim Transport nach unten, der andere dieser Vorsprünge 19b nach oben und zwischen den freien Enden dieser Vorsprünge 19a, 19b bleibt eine Lücke. Durch diese Lücke kann ein als Schlaufe 34 ausgebildetes Anschlagmittel der Verbindungsstrebe 33 geführt und über beide Vorsprünge 19a, 19b gestülpt werden. Wegen der Schlaufe 34 sind die Vorsprünge 19a, 19b sowie die Lücke zwischen diesen Vorsprüngen 19a, 19b nicht erkennbar. Im Übrigen gelten die Ausführungen zu den vorherigen Figuren.

Fig. 3 zeigt teilweise schematisch ein Detail der Anordnung der Figur 1.

Die zweite Palette 25 ist auch auf dem Halteelement 5 abgelegt. Das Halteelement 5 ist mit dem ersten Ende des Stützholms 3 verbunden. Vom Stützholm 3 erstreckt sich die Stabilisierungsstrebe 18 zum benachbarten nicht dargestellten Stützholm.

Ein Stützvorsprung 17a erstrecken sich aus zueinander im Wesentlichen rechtwinklig angeordneten Begrenzungskanten der ersten Stützfläche 17. Der Stützvorsprung 17a wirkt einer unerwünschten Verlagerung der zweiten Palette 25 bezüglich der ersten Stützfläche 17 entgegen. Im Übrigen gelten die Ausführungen zu den vorherigen Figuren.

Fig. 4 zeigt teilweise schematisch eine weitere Anordnung mit einer bevorzugten Weiterbildung der Transporthilfsvorrichtung sowie einer Palette. Die Transporthilfsvorrichtung der Figur 1 ist auf dem Ladeboden 21 der Palette 20 abgelegt zum Lagern oder Rücktransport. Die erste Stützeinrichtung 2 ist auf der Palette 20 abgelegt die zweite Stützeinrichtung 2a ist auf der ersten Stützeinrichtung 2 abgelegt. Die beiden Stützeinrichtungen 2, 2a sind lösbar mit der Palette 20 mechanisch verbunden, vorzugsweise mittels wenigstens einer der mit einem Gurt ausgebildeten Verbindungsstreben 33. Die beiden Stützeinrichtungen 2, 2a erstrecken sich nur unwesentlich über Begrenzungskanten des Ladebodens 21. In diesem Zustand kann die Transporthilfsvorrichtung 1 mit wenig Aufwand gelagert und/oder zwischen zwei Lagerorten bewegt werden. Im Übrigen gelten die Ausführungen zu den vorherigen Figuren.

Fig. 5 zeigt teilweise schematisch verschiedene Ansichten einer bevorzugten Weiterbildung der Transporthilfsvorrichtung.

Aus gegenüberliegenden Begrenzungskanten der metallischen Grundplatte 6 der Stützeinrichtung 2 erstrecken sich Versteifungsrippen 7, 7a wenigstens abschnittsweise zur Versteifung der Grundplatte 6 sowie der Stützeinrichtung 2. Die Versteifungsrippen 7, 7a weisen mechanische Verbindungsmittel 19 entsprechend Figuren 2 auf. Das Verbindungselement 4 ist mit ersten Verbindungsvorsprüngen 8 und zweiten Verbindungsvorsprüngen 11 entsprechend der Figur 2 ausgebildet. Erste Enden der wesentlichen parallel ausgerichteten Stützholme 3, 3a weisen Halteelemente 5, 5a im Wesentlichen entsprechend denen der Figur 1 auf. Eine Stabilisierungsstrebe 18 verbindet die Stützholme 3, 3a und eine weitere Stabilisierungsstrebe 18a verbindet die Halteelemente 5, 5a, insbesondere zur mechanischen Stabilisierung der Stützeinrichtung 2. Die mit einem Zugstab ausgebildete Verbindungsstrebe 33 dient zur lösbaren mechanische Verbindung mit den Stabilisierungsstreben 18a. Im Übrigen gelten die Ausführungen zu den vorherigen Figuren.

Fig. 6 zeigt teilweise schematisch verschiedene Ansichten einer bevorzugten Weiterbildung der Transporthilfsvorrichtung. Nachfolgend sind die Unterschiede zur Ausführung der Figur 5 dargelegt. Die Versteifungsrippe 7 erstreckt sich über die gesamte Länge des Stützholms 3a und bildet einen Schenkel des Stützholms 3a. Die Versteifungsrippe 7 weist ein mechanisches Verbindungsmittel 19 entsprechend der Figur 2 auf. Der Stützholm 3a weist mehrere Ausnehmungen 15, 15a zur lösbaren mechanischen Verbindung mit einer der Verbindungsstreben auf. Die mit einem Zugstab ausgebildete Verbindungsstrebe 33 dient zur lösbaren mechanische Verbindung mit den Stabilisierungsstreben 18a.

Fig. 7 zeigt teilweise schematisch verschiedene Ansichten einer bevorzugten Weiterbildung der Transporthilfsvorrichtung.

Aus gegenüberliegenden Begrenzungskanten der metallischen Grundplatte 6 der Stützeinrichtung 2 erstrecken sich Versteifungsrippen 7, 7a wenigstens abschnittsweise zur Versteifung der Grundplatte 6 sowie der Stützeinrichtung 2. Die Versteifungsrippen 7, 7a weisen mechanische Verbindungsmittel 19 entsprechend Figuren 2 auf. Das Verbindungselement 4 ist mit ersten Verbindungsvorsprüngen 8 und zweiten Verbindungsvorsprüngen 11 entsprechend der Figur 2 ausgebildet. Erste Enden der wesentlichen parallel ausgerichteten Stützholme 3, 3a weisen Halteelemente 5, 5a im Wesentlichen entsprechend denen der Figur 1 auf. Eine Stabilisierungsstrebe 18 verbindet die Stützholme 3, 3a und eine weitere Stabilisierungsstrebe 18a verbindet die Halteelemente 5, 5a, insbesondere zur mechanischen Stabilisierung der Stützeinrichtung 2. Die mit einem Zugstab ausgebildete Verbindungsstrebe 33 dient zur lösbaren mechanische Verbindung mit den Stabilisierungsstreben 18a. Im Übrigen gelten die Ausführungen zu den vorherigen Figuren.

Fig. 8 zeigt teilweise schematisch verschiedene Ansichten einer bevorzugten Weiterbildung der Transporthilfsvorrichtung. Nachfolgend sind die Unterschiede zur Ausführung der Figur 6 dargelegt. Die Stützeinrichtung 2 bzw. deren Stützholm 3a was eine Fußplatte 14 auf, welche beim Transport die nicht dargestellte erste Palette abstützen kann. Vorzugsweise ist die Fußplatte 14, besonders bevorzugt stoffschlüssig, mit dem Versteifungsschenkel 9 verbunden, insbesondere für verbesserte mechanische Stabilität des Verbindungselements 4. Die mit einem Zugstab ausgebildete Verbindungsstrebe 33 dient zur lösbaren mechanische Verbindung mit den Stabilisierungsstreben 18a.

Fig. 9 zeigt teilweise schematisch verschiedene Ansichten einer Grundplatte 6 einer bevorzugten Weiterbildung der Transporthilfsvorrichtung.

Der Grundplatte 6 erstrecken sich abschnittsweise Versteifungsrippen 7, 7a. Mit den ersten Enden der Stützholme 3, 3a sind Halteelemente 5, 5a verbunden. Das Verbindungselement ist noch nicht fertiggestellt. Die Grundplatte 6 weist mehrere Ausnehmungen 15 für die spätere Verbindung mit ersten und/oder zweiten Verbindungsvorsprüngen des Verbindungselements auf.

Die Versteifungsrippen 7, 7a weisen jeweils mechanische Verbindungsmittel 19, 19a zur lösbaren Verbindung mit einem der Verbindungsstrebe 33 auf. Eines der mechanischen Verbindungsmittel ist mit einem, insbesondere aus der Versteifungsrippe 7a geschnittenen, Stift 19 ausgebildet, welcher sich beim Transport im Wesentlichen in vertikaler Richtung erstreckt und welcher insbesondere mit einem als Schlaufe 34 ausgebildeten Anschlagmittel der Verbindungsstrebe 33a verbindbar ist. Beim Zerlegen der Transporthilfsvorrichtung ist vorzugsweise diese Schlaufe 34 zu lösen.

Ein anderes mechanisches Verbindungsmittel ist mit zwei, insbesondere aus der Versteifungsrippe 7a geschnittenen, Vorsprüngen 19a, 19b ausgebildet, welche sich beim Transport im Wesentlichen in vertikaler Richtung erstrecken. Einer dieser Vorsprünge 19a weist beim Transport nach unten, der andere dieser Vorsprünge 19b nach oben und zwischen den freien Enden dieser Vorsprünge 19a, 19b bleibt eine Lücke. Durch diese Lücke kann ein als Schlaufe 34 ausgebildetes Anschlagmittel der Verbindungsstrebe 33 geführt und über beide Vorsprünge 19a, 19b gestülpt werden.

Fig. 10 zeigt teilweise schematisch verschiedene Ansichten eines ersten Verbindungsvorsprungs 8 einer bevorzugten Weiterbildung der Transporthilfsvorrichtung. Der erste Verbindungsvorsprung 8 ist zu späteren stoffschlüssigen Verbindung mit der Grundplatte vorgesehen.

Der erste Verbindungsvorsprung 8 weist einen zweiten Schenkel 10 auf, welcher durch zwei Versteifungsschenkel 9, 9a abgestützt ist. Der erste Verbindungsvorsprung 8 ist mit einer Metallplatte hergestellt. Die Versteifungsschenkel 9, 9a sind durch Abkanten der Metallplatte erzeugt.

Verbindungsabschnitte 40, 40a, 40b erstrecken sich aus den Schenkeln 9, 10. Diese Verbindungsabschnitte sind zur mechanischen Verbindung mit Ausnehmungen 15 der Grundplatte 6 der Figur 9 vorgesehen.

Fig. 11 zeigt teilweise schematisch verschiedene Ansichten eines zweiten Verbindungsvorsprungs 11 einer bevorzugten Weiterbildung der Transporthilfsvorrichtung. Der zweite Verbindungsvorsprung 11 ist zur späteren stoffschlüssigen Verbindung mit der Grundplatte 6 beispielsweise der Figur 9 vorgesehen.

Der zweite Verbindungsvorsprung 11 weist einen zweiten Schenkel 13 auf, welche durch zwei Versteifungsschenkel 12, 12a abgestützt ist. Der zweite Verbindungsvorsprung 11 ist mit einer Metallplatte hergestellt. Die Versteifungsschenkel 12, 12a sind durch Abkanten der Metallplatte erzeugt.

Verbindungsabschnitte 40, 40a erstrecken sich aus den Versteifungsschenkeln 12, 12a. Diese Verbindungsabschnitte sind zur mechanischen Verbindung mit Ausnehmungen 15 der Grundplatte 6 beispielsweise der Figur 9 vorgesehen.

Fig. 12 zeigt teilweise schematisch verschiedene Ansichten eines Halteelements 5 einer bevorzugten Weiterbildung der Transporthilfsvorrichtung. Das Halteelement 5 zur späteren stoffschlüssigen Verbindung mit einem der Stützholme vorgesehen.

Das Halteelement 5 ist mit einer abgewinkelten Metallplatte ausgebildet. Entlang einer Begrenzungskante der Stützfläche 17 erstreckt sich der Stützvorsprung 17a. Aus dem Halteelement 5 erstrecken sich Verbindungsabschnitte 40, 40a, welche zur mechanischen Verbindung mit Ausnehmungen 15 der Grundplatte 6 beispielsweise der Figur 9 vorgesehen sind.

Fig. 13 zeigt teilweise schematisch verschiedene Ansichten einer Stabilisierungsstrebe 18 einer bevorzugten Weiterbildung der Transporthilfsvorrichtung.

Die Stabilisierungsstrebe 18 ist mit einem Metallprofil ausgebildet und ist vorgesehen, später mit der Grundplatte 6 beispielsweise der Figur 9 bzw. mit den beiden Stützholmen derselben Stützeinrichtung, insbesondere stoffschlüssig, verbunden zu werden.

Die Stabilisierungsstrebe 18 weist eine Ausnehmung 15 auf, welche zur lösbaren mechanischen Verbindung mit einer Verbindungsstrebe derselben Transporthilfsvorrichtung vorgesehen ist.

Fig. 14 zeigt teilweise schematisch verschiedene Ansichten einer Verbindungsstrebe 33 einer bevorzugten Weiterbildung der Transporthilfsvorrichtung.

Die Verbindungsstrebe 33 ist mit einem Metallprofil ausgebildet und ist vorgesehen, später mit jeweils einer der Stabilisierungsstreben der beiden Stützeinrichtungen lösbar mechanisch verbunden zu werden. An ihren Enden weißt die Verbindungsstrebe 33 jeweils Ausnehmungen auf welche zum Eingriff in Ausnehmungen der Stabilisierungsstrebe der Figur 13 vorgesehen sind.

Fig. 15 zeigt teilweise schematisch verschiedene Ansichten einer der Stützeinrichtungen einer bevorzugten Weiterbildung der Transporthilfsvorrichtung.

Die Transporthilfsvorrichtung weist wenigstens eine der Verbindungsstreben 33 auf, wobei ein erstes Ende der Verbindungsstrebe 33 mit einem der Halteelemente 16 der ersten Stützeinrichtung 2 gelenkig verbunden ist und eine Achse 19b aufweist. Das Halteelement 16 weist ein Aufnahmeelement für die Achse 19b der Verbindungsstrebe 33 auf. Ein zweites Ende der Verbindungsstrebe 33, aufweisend einen Haken 19, ist mit einem Halteelement der nicht dargestellten zweiten Stützeinrichtung lösbar mechanisch verbindbar.

Die erste Stützeinrichtung 2 weist auch ein Halteelement 5 auf, welches der lösbaren mechanischen Verbindung mit einer Verbindungsstrebe der nicht dargestellten zweiten Stützeinrichtung dient. Dazu weist das Halteelement 5 in einem Abschnitt ein Durchgangsloch 19a auf, wobei der Abschnitt durch Umformung aus dem übrigen Halteelement 5 hergestellt ist, womit zumindest die Dicke der Verbindungsstrebe der nicht dargestellten zweiten Stützeinrichtung ausgeglichen werden kann.

Die Verbindungsstrebe 33 kann umkehrbar aus einer Ruheposition, in welcher die Verbindungsstrebe sich im Wesentlichen entlang eines der Stützholme der ersten Stützeinrichtung 2 erstreckt, in eine Gebrauchsposition überführt werden, in welcher das mechanische Verbindungsmittel lösbar mit dem ersten Halteelement der zweiten Stützeinrichtung verbunden ist und die Verbindungsstrebe sich im Wesentlichen horizontal erstreckt.

Die Stützholme 3, 3a sind durch eine Stabilisierungsstrebe 18 miteinander verbunden. Das Halteelement 5 und das Halteelement 16 sind mit verschiedenen Stützholmen 3, 3a verbunden. Die Grundplatte 6 ist mit ersten Verbindungsvorsprüngen 8, 8a und mit zweiten Verbindungsvorsprüngen 11 verbunden.

Fig. 16 zeigt teilweise schematisch eine Grundplatte der Stützeinrichtung der Fig. 15. Diese Grundplatte 3 ist mittels Trennen und Umformen hergestellt und ist zur Verbindung mit Halteelementen und Verbindungsvorsprüngen vorbereitet. Vorzugsweise ist die Grundplatte mit Aluminium ausgebildet. Vorzugsweise ist die Versteifungsrippe mittels Umformen erzeugt.

Fig. 17 zeigt teilweise schematisch ein Halteelement 16 der Stützeinrichtung der Fig. 15, welches sich vom Halteelement der Fig. 12 insbesondere durch eine Ausnehmung für eine der Verbindungsstreben unterscheidet.

Fig. 18 zeigt teilweise schematisch ein weiteres Halteelement 5 der Stützeinrichtung der Fig. 15, welches sich Halteelement der Fig. 12 insbesondere durch einen Abschnitt mit dem Durchgangsloch 19a unterscheidet. Die Ebene des Durchgangslochs 19a ist von der Ebene der ersten Stützfläche 17 beabstandet.

Fig. 19 zeigt teilweise schematisch eine Verbindungsstrebe 33 der bevorzugten Weiterbildung der Transporthilfsvorrichtung der Fig. 15. Das erste Ende der Verbindungsstrebe 33 weist ein Durchgangsloch für eine Achse auf und das zweite Ende den Haken 19.

Fig. 20 zeigt teilweise schematisch die Transporthilfsvorrichtung der Fig. 15 mit zwei Paletten 20, 25. Die erste Verbindungsstrebe 33 ist mit der ersten Stützeinrichtung 2 gelenkig verbunden und die zweite Verbindungsstrebe 33a ist mit der zweiten Stützeinrichtung 2a gelenkig verbunden. Die Verbindungsstreben 33, 33a sind noch nicht in ihre Gebrauchspositionen überführt. Die Stützeinrichtungen 2, 2a sind mittels ihrer Verbindungselemente bzw. ersten Verbindungsvorsprüngen 8 aber bereits mit der unteren Palette 20 verbunden und die zweite Palette 25 ist auf die Halteelemente 5, 16 aufgelegt.

Bei der bevorzugten Weiterbildung kann der Zusammenhalt der beiden Stützeinrichtungen beim Transport bzw. in der Gebrauchsposition verbessert sein.

Fig. 21 zeigt teilweise schematisch eine der Stützeinrichtungen 2 einer weiteren bevorzugten Weiterbildung der Transporthilfsvorrichtung.

Wenigstens zwei der Stützholme 3, 3a der Stützeinrichtung 2 sind mittels der Funktionsstrebe 32 miteinander, insbesondere stoffschlüssig, verbunden, vorzugsweise wobei eine, zwei oder mehrere der nicht dargestellten Verbindungsstreben mit der Funktionsstrebe 32 mechanisch verbindbar sind. Die Funktionsstrebe ist mit einem U-Profil ausgebildet, welches in Gebrauchsposition unterhalb der Halteelemente 5, 16 angeordnet sind. Innerhalb des U-Profils können Gurtrollen oder Spanngurte befestigt werden.

Zudem sind die Stützholme 3, 3a mittels einer der Stabilisierungsstreben 18 miteinander verbunden. Die Stützeinrichtung 2 weist zwei erste Verbindungsvorsprünge 8, 8a auf sowie mechanische Verbindungsmittel 19a für nicht dargestellte Verbindungsstreben.

Fig. 22 zeigt teilweise schematisch eine Grundplatte 6 der Stützeinrichtung der Fig. 21 mit Versteifungsrippen 7 und mechanischen Verbindungsmitteln 19a für nicht dargestellte Verbindungsstreben.

Fig. 23 zeigt teilweise schematisch eine Funktionsstrebe 32 der Stützeinrichtung der Fig. 21, mit einem im Wesentlichen U-förmigen Querschnitt. Die Funktionsstrebe 32 ist zur mechanischen Verbindung mit zwei Spanngurten vorbereitet.

Fig. 24 zeigt teilweise schematisch die Transporthilfsvorrichtung der Fig. 21 mit zwei Paletten 20, 25. Die Stützeinrichtungen 2, 2a sind mittels ihrer Verbindungselemente bzw. ersten Verbindungsvorsprüngen 8 aber bereits mit der unteren Palette 20 verbunden und die zweite Palette 25 ist auf die Halteelemente 5, 16 aufgelegt. Die jeweils als Spanngurt ausgebildeten Verbindungsstreben 33, 33a, sind in ihre Gebrauchspositionen überführt, d.h. die ersten Enden der Verbindungsstreben 33, 33a sind mit der jeweils anderen Stützeinrichtung 2, 2a lösbar mechanisch verbunden. Zu diesem Zweck weisen die ersten Enden der Verbindungsstreben 33, 33a jeweils ein als Schlaufe 34 ausgebildetes mechanisches Verbindungsmittel auf. Die Spanngurte sind gespannt und drängen die Stützeinrichtungen 2, 2a zueinander.

Bei der bevorzugten Weiterbildung kann der Zusammenhalt der beiden Stützeinrichtungen beim Transport bzw. in der Gebrauchsposition verbessert sein.

### Bezugszeichen

- 1: Transporthilfsvorrichtung
- 2, 2a: Stützeinrichtung
- 3, 3a: Stützholm einer Stützeinrichtung
- 4: Verbindungselement einer Stützeinrichtung
- 5, 16: Halteelement einer Stützeinrichtung
- 6: Grundplatte einer Stützeinrichtung
- 7: Versteifungsrippe der Grundplatte
- 8: erster Verbindungsvorsprung des Verbindungselements
- 9: Versteifungsschenkel des ersten Verbindungsvorsprungs
- 10: zweiter Schenkel des ersten Verbindungsvorsprungs
- 11: zweiter Verbindungsvorsprung des Verbindungselements
- 12: Versteifungsschenkel des zweiten Verbindungsvorsprungs
- 13: zweiter Schenkel des zweiten Verbindungsvorsprungs
- 14: Fußplatte
- 15: Ausnehmung
- 17: erste Stützfläche des Halteelements
- 17a: Stützvorsprung des Halteelements
- 18: Stabilisierungsstrebe
- 19: mechanisches Verbindungsmittel
- 20, 25: Palette, Palettenkörper
- 21: Ladeboden einer Palette
- 22: erste Ausnehmung, Hubmittelausnehmung einer Palette
- 23: Lücke im Ladeboden
- 24: Mantelfläche einer Palette
- 32: Funktionsstrebe
- 33: Verbindungsstrebe
- 34: Anschlagmittel der Verbindungsstrebe
- 35: Verstärkung für Funktionsstrebe
- 40: Verbindungsabschnitt

## Patentansprüche

1. Transporthilfsvorrichtung (1) für wenigstens eine erste und eine zweite Palette (20, 25), wobei die Paletten (20, 25) einen in Gebrauchsposition beim Transport im Wesentlichen horizontal ausgerichteten Ladeboden (21) aufweisen, mit einer ersten Stützeinrichtung (2) und mit einer zweiten Stützeinrichtung (2a) zum Abstützen wenigstens einer der Paletten (20, 25), beide der Stützeinrichtungen (2, 2a) aufweisend:
- wenigstens ein Verbindungselement (4) zur mechanischen Verbindung der Stützeinrichtung (2, 2a) mit der ersten Palette (20), wobei das Verbindungselement (4) zwei erste Verbindungsvorsprünge (8) aufweist, welche mechanisch in verschiedene Hubmittelausnehmungen (22) der ersten Palette (20) eingreifen können und zu diesem Zweck zueinander beabstandet sind, und wobei jeder erste Verbindungsvorsprung (8) wenigstens einen Versteifungsschenkel (9) und einen, gegenüber dem Versteifungsschenkel abgewinkelten, zweiten Schenkel (10) aufweist,
- wenigstens zwei Stützholme (3, 3a), welche sich in Gebrauchsposition beim Transport im Wesentlichen in vertikaler Richtung erstrecken, jeweils mit einem ersten Ende, welches in Gebrauchsposition beim Transport das obere Ende des jeweiligen Stützholms bildet,
- wenigstens zwei Halteelemente (5, 16), welche jeweils mit dem ersten Ende eines der beiden Stützholme (3, 3a) verbunden sind, wobei jedes der Halteelemente (5, 16) vorgesehen ist, in Gebrauchsposition beim Transport der beiden Paletten (20, 25) die zweite dieser Paletten (25) im vertikalen Abstand zu der ersten Palette (20) zu halten bzw. abzustützen,
**dadurch gekennzeichnet,**
**dass** die Stützeinrichtung (2, 2a) mit einer Grundplatte (6) ausgebildet ist, aus der sich zwei Versteifungsrippen (7) von gegenüberliegenden Enden der Grundplatte erstrecken und im Wesentlichen parallel ausgerichtet sind,
wobei die ersten Verbindungsvorsprünge (8) des Verbindungselements (4) sich im Wesentlichen rechtwinklig und in Gebrauchsposition im Wesentlichen horizontal aus der Grundplatte (6) der Stützeinrichtung (2, 2a) erstrecken.

2. Transporthilfsvorrichtung (1) gemäß Anspruch 1, **gekennzeichnet durch** einen in Gebrauchsposition beim Transport zu einem ersten Verbindungsvorsprung (8) vertikal beabstandeten, zweiten Verbindungsvorsprung (11) desselben Verbindungselements (4), wobei ein Abschnitt der ersten Palette (20) zwischen den beiden Verbindungsvorsprüngen (8, 11) mechanisch aufgenommen werden kann.

3. Transporthilfsvorrichtung (1) gemäß einem der vorhergehenden Ansprüche, **dadurch gekennzeichnet, dass** wenigstens eines der Halteelemente (5, 16) eine beim Transport im Wesentlichen horizontal ausgerichtete erste Stützfläche (17) zum Abstützen der zweiten Palette (25) und wenigstens einen, zu der ersten Stützfläche (17) abgewinkelten, Stützvorsprung (17a) aufweist.

4. Transporthilfsvorrichtung (1) gemäß einem der vorhergehenden Ansprüche, **dadurch gekennzeichnet, dass** die beiden Stützholme (3, 3a) wenigstens einer der Stützeinrichtungen (2, 2a) miteinander mittels einer ersten Stabilisierungsstrebe (18) verbunden sind.

5. Transporthilfsvorrichtung (1) gemäß einem der vorhergehenden Ansprüche, **gekennzeichnet durch** wenigstens eine Verbindungsstrebe (33) zur lösbaren mechanischen Verbindung der ersten Stützeinrichtung (2) mit der zweiten Stützeinrichtung (2a).

6. Transporthilfsvorrichtung (1) gemäß Anspruch 5, **dadurch gekennzeichnet, dass** eine der Versteifungsrippen (7) der Grundplatte (6) ein mechanisches Verbindungsmittel (19) zur mechanischen Verbindung mit einer der Verbindungsstreben (33) aufweist.

7. Transporthilfsvorrichtung (1) gemäß Anspruch 5 oder 6, **gekennzeichnet dadurch, dass**
ein erstes Ende der Verbindungsstrebe (33) mit einem der Halteelemente (5, 16) der ersten Stützeinrichtung (2) gelenkig verbunden ist,
ein dem ersten Ende gegenüberliegendes zweites Ende der Verbindungsstrebe (33), aufweisend ein mechanisches Verbindungsmittel (19), mit einem ersten Halteelement (5, 16) der zweiten Stützeinrichtung (2a) lösbar mechanisch verbindbar ist,
das erste Halteelemente (5, 16) der zweiten Stützeinrichtung (2a) ein zu dem mechanischen Verbindungsmittel (19) der Verbindungsstrebe (33) komplementäres mechanisches Verbindungsmittel (19a) aufweist.

8. Transporthilfsvorrichtung (1) gemäß einem der vorhergehenden Ansprüche, **dadurch gekennzeichnet, dass** die beiden Stützholme (3, 3a) wenigstens einer der Stützeinrichtungen (2, 2a) miteinander mittels einer Funktionsstrebe (32) verbunden sind, vorzugsweise wobei wenigstens eine der Verbindungsstreben (33) gemäß einem der Ansprüche 5-7 mit der Funktionsstrebe (32) verbindbar ist.

9. Anordnung mit einer Transporthilfsvorrichtung (1) gemäß einem der vorhergehenden Ansprüche und mit einer oder zwei Paletten (20, 25), wobei die erste Stützeinrichtung (2) und die zweite Stützeinrichtung (2a) jeweils mittels deren Verbindungselement (4) mechanisch mit der ersten Palette (20) verbunden sind.

## Claims

1. Transport aid device (1) for at least a first and a second pallet (20, 25), wherein the pallets (20, 25) have a loading base (21) which is oriented substantially horizontally in a usage position during transport, having a first support device (2) and having a second support device (2a) for supporting at least one of the pallets (20, 25), both of the support devices (2, 2a) having:
- at least one connecting element (4) for the mechanical connection of the support device (2, 2a) to the first pallet (20), wherein the connecting element (4) has two first connecting projections (8) which can engage mechanically in different lifting means recesses (22) of the first pallet (20) and are spaced apart from one another for this purpose, and wherein each first connecting projection (8) has at least one stiffening limb (9) and a second limb (10) which is angled off with respect to the stiffening limb,
- at least two support beams (3, 3a) which, in the usage position during transport, extend substantially in a vertical direction, each having a first end which, in the usage position during transport, forms the upper end of the respective support beam,
- at least two holding elements (5, 16) which are connected in each case to the first end of one of the two support beams (3, 3a), wherein each of the holding elements (5, 16) is provided for, in the usage position during transport of the two pallets (20, 25), holding or supporting the second of said pallets (25) with a vertical spacing from the first pallet (20),
**characterized in that** the support device (2, 2a) is formed with a bottom plate (6) from which two stiffening ribs (7) extend from opposite ends of the bottom plate and are oriented substantially in parallel, wherein the first connecting projections (8) of the connecting element (4) extend substantially at a right angle and, in the usage position, substantially horizontally from the bottom plate (6) of the support device (2, 2a).

2. Transport aid device (1) according to Claim 1, **characterized by** a second connecting projection (11) of the same connecting element (4), which projection is vertically spaced apart from a first connecting projection (8) in the usage position during transport, wherein a section of the first pallet (20) can be mechanically received between the two connecting projections (8, 11).

3. Transport aid device (1) according to either of the preceding claims, **characterized in that** at least one of the holding elements (5, 16) has a first support surface (17) which is oriented substantially horizontally during transport and which is intended for supporting the second pallet (25), and at least one support projection (17a) which is angled off with respect to the first support surface (17).

4. Transport aid device (1) according to one of the preceding claims, **characterized in that** the two support beams (3, 3a) of at least one of the support devices (2, 2a) are connected to one another by means of a first stabilizing strut (18).

5. Transport aid device (1) according to one of the preceding claims, **characterized by** at least one connecting strut (33) for the releasable mechanical connection of the first support device (2) to the second support device (2a).

6. Transport aid device (1) according to Claim 5, **characterized in that** one of the stiffening ribs (7) of the bottom plate (6) has a mechanical connecting means (19) for mechanical connection to one of the connecting struts (33).

7. Transport aid device (1) according to Claim 5 or 6, **characterized in that** a first end of the connecting strut (33) is articulatedly connected to one of the holding elements (5, 16) of the first support device (2), a second end, opposite to the first end, of the connecting strut (33), having a mechanical connecting means (19), can be releasably mechanically connected to a first holding element (5, 16) of the second support device (2a), and the first holding element (5, 16) of the second support device (2a) has a mechanical connecting means (19a) which is complementary to the mechanical connecting means (19) of the connecting strut (33).

8. Transport aid device (1) according to one of the preceding claims, **characterized in that** the two support beams (3, 3a) of at least one of the support devices (2, 2a) are connected to one another by means of a functional strut (32), preferably wherein at least one of the connecting struts (33) according to one of Claims 5-7 can be connected to the functional strut (32).

9. Arrangement having a transport aid device (1) according to one of the preceding claims and having one or two pallets (20, 25), wherein the first support device (2) and the second support device (2a) are each mechanically connected by means of their connecting element (4) to the first pallet (20) .

## Revendications

1. Dispositif auxiliaire de transport (1) pour au moins une première et une deuxième palette (20, 25), les palettes (20, 25) présentant un fond de chargement (21) orienté essentiellement horizontalement dans la position d'utilisation lors du transport, avec un premier dispositif de support (2) et avec un deuxième dispositif de support (2a) pour supporter au moins l'une des palettes (20, 25), les deux dispositifs de support (2, 2a) présentant :
- au moins un élément de raccordement (4) pour le raccordement mécanique du dispositif de support (2, 2a) à la première palette (20), l'élément de raccordement (4) présentant deux premières saillies de raccordement (8) qui peuvent s'engager mécaniquement dans différents évidements pour des moyens de levage (22) de la première palette (20) et qui sont espacées l'une de l'autre à cet effet, chaque première saillie de raccordement (8) présentant au moins une branche de rigidification (9) et une deuxième branche (10) coudée par rapport à la branche de rigidification,
- au moins deux longerons de support (3, 3a) qui s'étendent essentiellement dans la direction verticale dans la position d'utilisation lors du transport, à chaque fois avec une première extrémité qui forme, dans la position d'utilisation, l'extrémité supérieure du longeron de support respectif lors du transport,
- au moins deux éléments de retenue (5, 16) qui sont raccordés à chaque fois à la première extrémité de l'un des deux longerons de support (3, 3a), chacun des éléments de retenue (5, 16) étant prévu pour retenir ou supporter la deuxième de ces palettes (25) à distance verticale de la première palette (20) dans la position d'utilisation lors du transport des deux palettes (20, 25),
**caractérisé en ce que**
le dispositif de support (2, 2a) est réalisé avec une plaque de base (6) depuis laquelle deux nervures de rigidification (7) s'étendent depuis des extrémités opposées de la plaque de base et sont orientées essentiellement parallèlement, les premières saillies de raccordement (8) de l'élément de raccordement (4) s'étendant essentiellement à angle droit et, dans la position d'utilisation, essentiellement horizontalement à partir de la plaque de base (6) du dispositif de support (2, 2a).

2. Dispositif auxiliaire de transport (1) selon la revendication 1, **caractérisé par** une deuxième saillie de raccordement (11) du même élément de raccordement (4), espacée verticalement dans la position d'utilisation lors du transport par rapport à une première saillie de raccordement (8), une portion de la première palette (20) pouvant être reçue mécaniquement entre les deux saillies de raccordement (8, 11).

3. Dispositif auxiliaire de transport (1) selon l'une quelconque des revendications précédentes, **caractérisé en ce qu'**au moins l'un des éléments de retenue (5, 16) présente une première surface de support (17) orientée essentiellement horizontalement pendant le transport pour supporter la deuxième palette (25) et au moins une saillie de support (17a) coudée par rapport à la première surface de support (17).

4. Dispositif auxiliaire de transport (1) selon l'une quelconque des revendications précédentes, **caractérisé en ce que** les deux longerons de support (3, 3a) d'au moins l'un des dispositifs de support (2, 2a) sont raccordés l'un à l'autre au moyen d'une première entretoise de stabilisation (18) .

5. Dispositif auxiliaire de transport (1) selon l'une quelconque des revendications précédentes, **caractérisé par** au moins une entretoise de raccordement (33) pour le raccordement mécanique amovible du premier dispositif de support (2) au deuxième dispositif de support (2a).

6. Dispositif auxiliaire de transport (1) selon la revendication 5, **caractérisé en ce que** l'une des nervures de rigidification (7) de la plaque de base (6) présente un moyen de raccordement mécanique (19) pour le raccordement mécanique à l'une des entretoises de raccordement (33).

7. Dispositif auxiliaire de transport (1) selon la revendication 5 ou 6, **caractérisé en ce qu'**une première extrémité de l'entretoise de raccordement (33) est raccordée de manière articulée à l'un des éléments de retenue (5, 16) du premier dispositif de support (2),
une deuxième extrémité de l'entretoise de raccordement (33), opposée à la première extrémité, présentant un moyen de raccordement mécanique (19), peut être raccordée mécaniquement de manière amovible à un premier élément de retenue (5, 16) du deuxième dispositif de support (2a),
le premier élément de retenue (5, 16) du deuxième dispositif de support (2a) présente un moyen de raccordement mécanique (19a) complémentaire du moyen de raccordement mécanique (19) de l'entretoise de raccordement (33).

8. Dispositif auxiliaire de transport (1) selon l'une quelconque des revendications précédentes, **caractérisé en ce que** les deux longerons de support (3, 3a) d'au moins l'un des dispositifs de support (2, 2a) sont raccordés l'un à l'autre au moyen d'une entretoise fonctionnelle (32), de préférence au moins l'une des entretoises de raccordement (33) selon l'une quelconque des revendications 5 à 7 peut être raccordée à l'entretoise fonctionnelle (32).

9. Agencement comprenant un dispositif auxiliaire de transport (1) selon l'une quelconque des revendications précédentes et comprenant une ou deux palettes (20, 25), le premier dispositif de support (2) et le deuxième dispositif de support (2a) étant à chaque fois raccordés mécaniquement à la première palette (20) au moyen de leur élément de raccordement (4).
